# EUROPÄISCHE PATENTSCHRIFT

(11) **EP 1 760 026 B1**
(45) Veröffentlichungstag und Bekanntmachung des Hinweises auf die Patenterteilung: **26.05.2010**
(21) Anmeldenummer: 06119738.0
(22) Anmeldetag: 29.08.2006
(51) Int. Cl.: B66B 5/00, B66B 11/02

(54) **Verfahren zur Durchführung von Wartungs- und Inspektionsarbeiten an einer Aufzugsanlage**
Method for carrying out maintenance and inspection work in an elevator system
Méthode pour conduire des travaux de maintenance et d'inspection dans un système d'ascenseur

(30) Priorität: 30.08.2005 EP 05107905
(43) Veröffentlichungstag der Anmeldung: 07.03.2007
(73) Patentinhaber: Inventio AG, 6052 Hergiswil (CH)
(72) Erfinder: Fernandes, Mario, 68100 Mulhouse (FR); Kolb, Emmanuel, 68950 Reiningue (FR); Sittler, Denis, 68110 Illzach (FR); Wagner, Denis, 68190 Ensisheim (FR)

(56) Entgegenhaltungen:
- EP-A- 1 533 265
- US-B1- 6 880 678

## Beschreibung

Die vorliegende Erfindung betrifft ein Verfahren zur Durchführung von Wartungs- und Inspektionsarbeiten an einer Aufzugsanlage.

Es ist bekannt, dass Wartungsarbeiten an Aufzugskomponenten, die im Aufzugsschacht angeordnet sind, durch eine auf der Kabinendecke der Aufzugskabine stehende Wartungsperson durchgeführt werden. Die Aufzugskabine ist zu diesem Zweck mittels einer Inspektionssteuerung im gesamten Aufzugsschacht verfahrbar. Bei diesem Vorgang ist es zwingend erforderlich, durch zusätzliche technische Massnahmen einen Sicherheitsabstand zwischen der Kabinendecke der Aufzugskabine und der Schachtdecke bzw. zwischen der Kabinendecke und im Bereich der Schachtdecke installierten Aufzugskomponenten zu gewährleisten, um zu vermeiden, dass die Wartungsperson eingeklemmt werden kann.

US-A-6880678 offenbart ein Verfahren, bzw. eine Aufzugsanlage, gemäß dem Oberbegriff des Anspruchs 1, bzw. des Anspruchs 11.

JP 09263372 offenbart eine Lösung, die die Einhaltung eines solchen Sicherheitsabstands gewährleistet. Es wird darin vorgeschlagen, eine Aufzugskabine so auszugestalten, dass ihre Kabinendecke in den Passagierraum absenkbar ist, so dass sie eine Wartungsplattform bildet, von welcher aus die Wartungsperson Inspektions- oder Reparaturarbeiten an im Aufzugsschacht fixierten Aufzugskomponenten ausführt.
Durch das Absenken der Kabinendecke wird erreicht, dass der genannte Sicherheitsabstand gewährleistet ist, ohne dass besondere Sicherheitseinrichtungen, wie beispielsweise in den Kabinenfahrweg einschwenkbare Anschlagpuffer oder eine zusätzliche Schalteinrichtung, die eine abwärts versetzte obere elektrische Wegbegrenzung bildet, erforderlich sind.

Das in JP 09263372 offenbarte Wartungsverfahren, bei dem eine absenkbare Kabinendecke als Wartungsplattform dient, weist gewisse Nachteile auf, die im Folgenden kurz beschrieben sind:

Damit eine Wartungsperson auf die Kabinendecke der Aufzugskabine gelangen kann, muss die auf einem Stockwerk stehende Wartungsperson mit einem relativ umständlichen Verfahren dafür sorgen, dass die Kabine unterhalb ihrer normalen Stockwerksposition anhält, so dass die Wartungsperson vom Stockwerksboden aus die Decke der Aufzugskabine betreten kann. Üblicherweise geschieht dies dadurch, dass die Wartungsperson beim Vorbeifahren der Aufzugskabine im richtigen Zeitpunkt die Schachttüre der Aufzugsanlage manuell entriegelt, so dass die Aufzugskabine gestoppt wird. Da die Position der fahrenden Aufzugskabine meist nur durch einen Türspalt erkennbar ist und die Aufzugskabine mit erheblicher Geschwindigkeit vorbeifährt, ist dieses Verfahren zeitaufwändig und verlangt erhebliche Geschicklichkeit von der Wartungsperson, die Schachttüre im richtigen Zeitpunkt zu entriegeln. Ausserdem sind das Entriegeln und das anschliessende Öffnen der Schachttüre mit dem Gefahrenrisiko eines Absturzes in den Aufzugsschacht verbunden, falls die Aufzugskabine nicht in der angestrebten Position angehalten hat.

Von der Kabinendecke aus muss die Wartungsperson mit Hilfe einer handbetriebenen Seiltrommel die Kabinendecke auf deren Arbeitsniveau absenken und nach Beendigung der Wartungsarbeiten wieder auf Normalniveau anheben, wobei die Hebevorrichtung zusätzlich zum Gewicht der Kabinendecke mit dem Gewicht der Wartungsperson belastet ist.

Der Erfindung liegt die Aufgabe zugrunde, ein Verfahren zur Durchführung von Wartungs- und Inspektionsarbeiten an einer Aufzugsanlage der eingangs genannten Art vorzuschlagen, das die genannten Nachteile der als Stand der Technik zitierten Einrichtung nicht aufweist. Insbesondere soll also ein Verfahren geschaffen werden, bei welchem die Wartungsperson auf die Kabinendecke gelangt, ohne dass sie mit viel Zeitaufwand und Geschicklichkeit die Aufzugskabine auf einer nicht einem normalen Stockwerksniveau entsprechenden Höhe stoppen muss, ohne dass sie das Gefahrenrisiko eines Absturzes einzugehen hat und ohne dass sie die Kabinendecke mit der zusätzlichen Belastung durch die Wartungsperson abwärts und insbesondere aufwärts zu bewegen hat.

Erfindungsgemäss wird die Aufgabe durch ein Verfahren bzw. eine Aufzugsanlagegelöst, welches bzw. welche die im unabhängigen Anspruch 1 bzw. Anspruch 11 angegebenen Merkmale aufweist.

Die Erfindung beruht demnach auf dem Gedanken, die vorstehend genannten Probleme durch ein Wartungsverfahren zu beheben,
- bei dem das Betreten der Kabinendecke erfolgt, während die Aufzugskabine sich auf einem normalen Stockwerksniveau befindet, auf welches sie vorzugsweise aufgrund eines üblichen Stockwerksrufs durch die Aufzugssteuerung gesteuert wurde, wobei die Aufzugstüren automatisch geöffnet werden, und
- bei dem die Kabinendecke in der Aufzugskabine aufwärts und abwärts bewegt wird, bevor die Wartungsperson diese betreten hat bzw. nachdem die Wartungsperson die Kabinendecke wieder verlassen hat.

Ausgezeichnete Bewegungsfreiheit und geringes Unfallrisiko für die Wartungsperson bietet das erfindungsgemässe Verfahrenbzw. die erfindungsgemässe Aufzugsanlage, bei dem bzw. bei der die Hebevorrichtung, mit welcher die absenkbare Kabinendecke abgesenkt bzw. angehoben wird, mehrere Bowdenzüge umfasst, wobei die zum Anheben bzw. zum Halten der Kabinendecke erforderliche Kraft durch Zugmittel der Bowdenzüge von der Antriebsvorrichtung über Stützstellen an der Aufzugskabine auf die Kabinendecke übertragen wird.

Vorteilhafte Ausgestaltungen und Weiterbildungen des erfindungsgemässen Wartungsverfahrens gehen aus den Unteransprüchen hervor und sind im Folgenden beschrieben:

Gemäss einer besonders bevorzugten Ausgestaltung des erfindungsgemässen Wartungsverfahrens wird die Aufzugskabine aufgrund eines Stockwerksrufs automatisch durch die Aufzugssteuerung auf dem gewählten Stockwerk positioniert, wonach die Kabinentüre sowie die Schachttüre automatisch geöffnet werden.

Zweckmässigerweise wird die Hebevorrichtung, mit welcher die absenkbare Kabinendecke abgesenkt bzw. angehoben wird, mit Hilfe einer manuell oder elektromotorisch betätigbaren Antriebsvorrichtung angetrieben.

Raumsparend und kostengünstig ist eine Ausgestaltung des Verfahrens, bei welcher die Antriebsvorrichtung durch die Wartungsperson mit Hilfe einer Handkurbel oder eines elektrisch betriebenen mobilen Drehmomenterzeugers betätigt wird.

Eine besonders bedienungsfreundliche Durchführung des Verfahrens wird dadurch erreicht, dass die Antriebsvorrichtung im Bereich eines Türkämpfers der Kabinentüre angeordnet ist und durch die im Bereich der Türöffnungen der Kabinentüre und der Schachttüre auf dem jeweils zugeordneten Stockwerksboden stehende Wartungsperson manuell betätigt wird.

Eine Verbesserung der Bedienungsfreundlichkeit dank Reduktion des durch die Wartungsperson aufzubringenden Kraftaufwands wird durch eine Ausgestaltung des Verfahrens erreicht, bei welcher die Gewichtskraft der absenkbaren Kabinendecke mittels einer in Form einer federgetriebenen Seiltrommel vorhandenen Entlastungsvorrichtung mindestens teilweise kompensiert wird.

Nach einer besonders zweckmässigen Ausgestaltung des Verfahrens wird als Aufstiegseinrichtung eine auf der absenkbaren Kabinendecke installierte Aufstiegsleiter verwendet.

Als besonders komfortabel und betriebssicher hat sich eine Ausgestaltung des erfindungsgemässen Verfahrens erwiesen, bei der die Aufstiegsleiter an ihrem einen Ende auf einer im Bereich der kabinentürseitigen Vorderkante der Kabinendecke angeordneten horizontalen Achse eines Gelenks schwenkbar gelagert ist und vor dem Aufstieg der Wartungsperson auf die abgesenkte Kabinendecke durch diese Wartungsperson aus ihrer Horizontallage auf der Kabinendecke um einen Winkel von etwa 270° in eine beinahe vertikale Aufstiegslage im Bereich der Kabinentüre geschwenkt wird.

Gemäss einer Platz sparenden und bei allen Konfigurationen der Aufzugskabine anwendbaren Variante des Verfahrens umfasst die Aufstiegsleiter mehrere teleskopisch ausziehbare Segmente, wobei die Aufstiegsleiter in zusammengeschobenem Zustand um die genannte horizontale Achse unter einem Türkämpfer der Kabinentüre hindurch in ihre vertikale Aufstiegslage geschwenkt und anschliessend auf volle Länge ausgezogen wird.

Nach einer besonders bevorzugten Ausgestaltung des Verfahrens wird der Fuss der heruntergeschwenkten Aufstiegsleiter (22) im Bereich einer Kabinentürschwelle auf einem Boden der Aufzugskabine abgestützt wird, wobei die Aufstiegsleiter so positioniert wird, dass die Kabinentüre und die Schachttüre geschlossen werden können, bevor die Aufzugskabine zu den Wartungspositionen verfahren wird.

Ausführungsbeispiele zum erfindungsgemässen Wartungsverfahren sind im Folgenden anhand der beigefügten Zeichnungen erläutert.

Es zeigen:
- Fig. 1: eine schematische Ansicht einer Aufzugskabine mit absenkbarer Kabinendecke, die zur Anwendung des erfindungsgemässen Verfahrens geeignet ist.
- Fig. 2: Eine erste Variante einer Antriebsvorrichtung zum Absenken und Anheben der Kabinendecke.
- Fig. 3: Einen Schnitt III - III durch die Antriebsvorrichtung gemäss Fig. 2.
- Fig. 4: Eine zweite Variante einer Antriebsvorrichtung zum Absenken und Anheben der Kabinendecke.
- Fig. 5: Einen Schnitt V - V durch die Antriebsvorrichtung gemäss Fig. 4.
- Fig. 6: Eine Detailansicht der Antriebsvorrichtung zum Absenken und Anheben der Kabinendecke mit Sicherheitsvorrichtungen zum Verhindern unbefugter Betätigung und unbeabsichtigten Absinkens der Kabinendecke.
- Fig. 7: Eine Untenansicht (Schnitt A-A) der Details gemäss Fig. 6.
- Fig. 8: Eine Detailansicht einer Absinkverriegelung zum Verhindern eines unbeabsichtigten Absinkens der Kabinendecke.
- Fig. 9: Eine schematische Darstellung einer Aufzugskabine mit abgesenkter Kabinendecke und heruntergeschwenkter, teleskopartig ausziehbarer Aufstiegsleiter.
- Fig. 10: Eine von einer Seite der Aufzugskabine gesehene Detaildarstellung der Schwenk- und Ausziehfunktion der Aufstiegsleiter.
- Fig. 11: Eine von der Schachttüre aus auf die Aufzugskabine gesehene Darstellung der Aufstiegsleiter.
- Fig. 12: Ein Schnitt durch die Aufstiegsleiter mit einer Leiterholm-Verriegelungsvorrichtung zum Arretieren der teleskopartig ausziehbaren Rechteckrohre (Sektionen) der Aufstiegsleiter.

Fig. 1 zeigt schematisch eine erfindungsgemässe Aufzugskabine 1 mit einer absenkbaren Kabinendecke 2, die in der dargestellten abgesenkten Position als Wartungsplattform für die Wartung oder die Reparatur von im Aufzugsschacht angeordneten Aufzugskomponenten dienen kann. Die Aufzugskabine umfasst als Hauptbestandteile einen Kabinenboden 3, einen Dachrahmen 4, der über Vertikalpfosten 5 mit dem Kabinenboden 3 verbunden ist, sowie die an den Zugmitteln 7 von vier Bowdenzügen 6 aufgehängte und mit Hilfe dieser Bowdenzüge 6 absenkbare Kabinendecke 2, die im Normalbetrieb innerhalb oder unterhalb des Dachrahmens 4 fixiert ist. Kabinenwände wie auch Kabinentüren sind in Fig. 1 aus Gründen der Übersichtlichkeit nicht dargestellt.

Die Bowdenzüge 6, von denen jeder ein durchgehendes oder durch mehrere Abschnitte gebildetes flexibles Hüllrohr 8 mit einem darin geführten Zugmittel 7 umfasst, verbinden die absenkbare Kabinendecke 2 mit einer Antriebsvorrichtung 10, welche unterhalb eines kabinentürseitigen Teils des Dachrahmens 4, d. h. im Bereich des Türkämpfers der Kabinentüre, befestigt ist. Die in einem noch folgenden Abschnitt detailliert beschriebene Antriebsvorrichtung 10 hat die Aufgabe, alle zur Kabinendecke 2 führenden Zugmittel 7 zu synchronen Längsbewegungen zu veranlassen, die ein paralleles Absenken bzw. Anheben der Kabinendecke 2 bewirken. Jedes der Zugmittel 7 ist dabei mindestens teilweise in einem flexiblen Hüllrohr 8 bis zu einer Stützstelle 9 am Dachrahmen geführt, die vertikal oberhalb einer Befestigungsstelle des Zugmittels 7 an der absenkbaren Kabinendecke liegt. Vorzugsweise führt das Hüllrohr 8 jedes Bowdenzugs ohne Unterbrechung von der Antriebsvorrichtung 10 zu der genannten Stützstelle 9 am Dachrahmen 4, wo es fixiert ist. In gewissen Fällen kann es jedoch vorteilhaft sein, das Hüllrohr 8 in zwei oder mehrere in Längsrichtung voneinander beabstandete Abschnitte 8.1 aufzuteilen. Bei unterbrochenen Hüllrohren 8.1 sind die der Unterbrechung zugeordneten Enden der Hüllrohre unverschiebbar an der Aufzugskabine, vorzugsweise mittels Haltestücken 12 am Dachrahmen 4 fixiert. Das zugeordnete Zugmittel 7 erstreckt sich immer ununterbrochen von der Antriebsvorrichtung 10 durch die durchgehenden oder unterbrochenen Hüllrohre 8, 8.1 über die genannte Stützstelle 9 am Dachrahmen zur vertikal unter dieser liegenden Befestigungsstelle an der Kabinendecke, wobei es zwischen den einer Unterbrechung zugeordneten Enden der Hüllrohre 8.1 stets nur geradlinig verlaufen kann.

Jeder der Bowdenzüge 6 kann dabei zwecks Umgehung von Hindernissen, aus ästhetischen Gründen, oder um keine Behinderung für eine auf der Kabinendecke stehende Wartungsperson zu bilden, in unzähligen Varianten angeordnet und dabei in allen wünschbaren Richtungen gebogen werden. In besonderen Fällen, beispielsweise bei einer Umlenkung mit zwingend geringem Umlenkradius, kann es sinnvoll sein, anstelle einer Umlenkung des Zugmittels mittels Hüllrohr eine Umlenkrolle zu verwenden, wie dies anhand der Umlenkrolle 13 dargestellt ist.

Um zu gewährleisten, dass die Kabinendecke 2 während ihrer Absenk- bzw. Anhebebewegung nicht in Kontakt mit den üblicherweise kratzempfindlichen Kabinenwänden oder mit der Tastatur eines Bedienungsfelds gelangt und ausserdem als Wartungsplattform ausreichende Horizontalstabilität aufweist, ist die Kabinendecke 2, wie in Fig. 1 erkennbar, zusätzlich mittels eines Scherenmechanismus 15 mit dem Dachrahmen 4 verbunden. Es kann eine Ausführungsart des Scherenmechanismus verwendet werden, bei welcher jeder Scherenarm 15.1 mit jeweils einem seiner Enden gelenkig und unverschieblich und mit dem jeweils anderen Ende über ein horizontal verschiebliches Armgelenk mit der Kabinendecke bzw. mit dem Dachrahmen verbunden ist.

Fig. 1 zeigt eine andere Ausführungsart eines Scherenmechanismus, die mit unverschieblichen Armgelenken 15.2 funktioniert. Diese Lösung erfordert jedoch, dass alle vier von einem zentralen Scherengelenk 15.3 ausgehenden Scherenarme 15.1 teleskopartig ausziehbar sein müssen. Die Ausziehlänge der Scherenarme ist durch integrierte Anschläge begrenzt, so dass der Scherenmechanismus 15 eine Begrenzung der Absenktiefe der Kabinendecke bildet und die Kabinendecke bei maximaler Absenkung in allen Horizontalrichtungen stabilisiert. Vorteilhafterweise wird eine Aufzugskabine mit zwei oder mehreren solcher Scherenmechanismen ausgerüstet.

Die Scherenarme können auch zur Führung eines Stromkabels dienen, das die Zufuhr elektrischer Energie von der Aufzugskabine zur absenkbaren Kabinendecke gewährleistet, um beispielsweise die Beleuchtungskörper der Leuchtdecke zu speisen. Ein solches Stromkabel kann beispielsweise an jedem Abschnitt eines Scherenarms fixiert sein, wobei das Stromkabel im Bereich des Übergangs zwischen zwei gegenseitig verschieblichen Abschnitten eine hängende Schlaufe bildet, um die gegenseitige Verschiebung der Scherenarme zu überbrücken.

Eine zusätzliche Horizontalstabilisierung der abgesenkten Kabinendecke 2 wird durch ein Paar kreuzweise in einer zu einer Kabinenwand parallelen Ebene angeordneter biegeschlaffer jedoch längssteifer Zugverstrebungen 17 erreicht, welche die Kabinendecke 2 mit dem Dachrahmen 4 verbinden. Bei maximaler Absenkung der Kabinendecke werden die Zugverstrebungen 17 gespannt, wodurch letztere, in Zusammenwirkung mit den Zugmitteln 7 der die Kabinendecke tragenden Bowdenzüge, parallel zur genannten Kabinenwand gerichtete Horizontalbewegungen der Kabinendecke 2 unterdrücken.

Fig. 1 offenbart ausserdem eine auf der Wirkung einer vorgespannten Feder basierende Entlastungseinrichtung 18, welche einen Teil des Gewichts der Kabinendecke 2 trägt. Eine solche Entlastungseinrichtung hat den Vorteil, dass die zum Anheben der Kabinendecke 2 erforderliche Hubkraft reduziert wird, wodurch die Belastung und damit der Verschleiss der die Kabinendecke tragenden Bowdenzüge 6 sowie die von einer Wartungsperson aufzubringende Betätigungskraft für die Antriebsvorrichtung 10 geringer werden.

Die dargestellte Entlastungseinrichtung 18 umfasst eine auf einer verlängerten Achse 18.1 gelagerte Seiltrommel 18.2, auf welcher ein mit der Kabinendecke 2 verbundenes Entlastungsseil 18.3 gewindeartig auf- bzw. abwickelbar ist. Auf der verlängerten Achse ist eine Schraubenfeder 18.4 geführt, die mit ihrem einen Ende mit der Seiltrommel 18.2 und mit ihrem anderen Ende mit einem Fixteil 18.5 gekoppelt ist. Die Schraubenfeder 18.4 wird als Torsionsfeder vorgespannt, wobei sie ein Torsionsmoment auf die Seiltrommel 18.2 ausübt, so dass im Entlastungsseil 18.3 eine aufwärts gerichtete Zugkraft resultiert, die der Gewichtskraft der Kabinendecke 2 entgegenwirkt. Vorteilhafterweise ist je eine solche Entlastungseinrichtung 18 auf zwei gegenüberliegenden Seiten der Aufzugskabine 1 montiert.

Fig. 2 zeigt eine erste Variante 10.1 der in Fig. 1 mit 10 bezeichneten Antriebsvorrichtung zum Absenken bzw. Anheben der hier nicht dargestellten Kabinendecke. Fig. 3 stellt einen Querschnitt durch die Antriebsvorrichtung 10.1 im Bereich eines im Folgenden beschriebenen linear verschiebbaren Antriebsteils 10.1.6 dar. Zu erkennen ist der Dachrahmen 4, der vorzugsweise aus gezogenen Aluminiumprofilen mit integrierten Verbindungs- und Befestigungsnuten hergestellt ist. An seinem kabinentürseitigen Dachrahmenelement 4.1 ist die Antriebsvorrichtung 10.1 so befestigt, dass sie bei eingebauter Kabinentüre zwischen einem Türkämpfer der Kabinentüre und dem Passagierraum angeordnet ist.
Die Antriebsvorrichtung 10.1 umfasst im Wesentlichen die folgenden Bestandteile:
- eine Antriebsspindel 10.1.1
- einen ersten Support 10.1.2 mit einem integrierten Winkelgetriebe 10.1.3 zum Antreiben der Antriebsspindel 10.1.1
- einen zweiten Support 10.1.4 mit einer Lagerstelle für die Antriebsspindel sowie mit Anschlussstellen 10.1.5 für die Hüllrohre 8 mehrerer zur absenkbaren Kabinendecke führender Bowdenzüge 6.
- ein mit Hilfe der Antriebsspindel 10.1.1 linear verschiebbares, am Dachrahmenelement 4.1 geführtes Antriebsteil 10.1.6 mit Zugmittelumlenkrollen 10.1.7 zum Bewegen der Zugmittel der zur Kabinendecke führenden Bowdenzüge 6.

Aufgabe der Antriebsvorrichtung gemäss Fig. 2 und 3 ist es, auf die Zugmittel 7 der die Kabinendecke tragenden bzw. absenkenden und anhebenden Bowdenzüge 6 eine synchrone Längsbewegung zu übertragen. Die Zugmittel 7 sind mit ihren antriebsseitigen Enden an Fixpunkten 10.1.4.1 des zweiten Supports 10.1.4 fixiert, erstrecken sich von dort aus zu den jeweils zugeordneten Zugmittelumlenkrollen 10.1.7 des linear verschiebbaren Antriebsteils 10.1.6, umschlingen diese und verlaufen in Gegenrichtung zurück zum zweiten Support 10.1.4, wo sie in die jeweils zugeordneten, am zweiten Support fixierten flexiblen Hüllrohre 8 der Bowdenzüge 6 eintreten, welche die Zugmittel zu den im Zusammenhang mit Fig. 1 erwähnten Stützstellen 9 am Dachrahmen 4 führen. Zum Absenken der Kabinendecke wird mit einer Handkurbel 10.1.8 oder mittels eines elektrisch betriebenen Drehmomenterzeugers - z. B. mit einer Bohrmaschine - das Winkelgetriebe 10.1.3 angetrieben und damit die Antriebsspindel 10.1.1 in Drehung versetzt. Aus der Drehung der Antriebsspindel resultiert beispielsweise eine lineare Verschiebung des Antriebsteils 10.1.6 nach rechts, so dass die unteren Trume der über die Zugmittelumlenkrollen geschlungenen Zugmittel 7 sich infolge der auf sie wirkenden Gewichtskraft der Kabinendecke nach rechts bewegen und - geführt durch die Hüllrohre - die Kabinendecke absinken lassen. Zum Anheben der Kabinendecke wird die Antriebsspindel 10.1.1 in entgegengesetzter Drehrichtung gedreht, so dass die unteren Trume der über die Zugmittelumlenkrollen 10.1.7 geschlungenen Zugmittel 7 nach links bewegt werden.
Es ist leicht erkennbar, dass bei der in Fig. 2 und 3 dargestellten Antriebsanordnung eine Verschiebung der Zugmittel 7 resultiert, die dem doppelten Verschiebeweg des linear verschiebbaren Antriebsteils 10.1.6 entspricht. Dank diesem Prinzip ist es möglich, mit einer Antriebsvorrichtung, die auch in schmalen Aufzugskabinen parallel zum Türkämpfer der Kabinentür eingebaut werden kann, eine ausreichende Hubhöhe an der absenkbaren Kabinendecke zu erreichen. Mit zusätzlichen unverschiebbaren und verschiebbaren Zugmittelumlenkrollen für die Zugmittel 7 (hier nicht gezeigt) könnten auch vierfache Verschiebewege der Zugmittel realisiert werden.

Fig. 4 zeigt eine zweite Variante 10.2 der in Fig. 1 mit 10 bezeichneten Antriebsvorrichtung. Fig. 3 stellt einen Querschnitt durch diese Antriebsvorrichtung 10.2 im Bereich eines im Folgenden beschriebenen linear verschiebbaren Antriebsteils 10.2.6 dar. Zu erkennen ist wiederum der Dachrahmen 4 mit seinem kabinentürseitigen Dachrahmenelement 4.1, an welchem die Antriebsvorrichtung 10.2 befestigt ist, so dass diese bei eingebauter Kabinentüre zwischen einem Türkämpfer der Kabinentüre und dem Passagierraum angeordnet ist.

Die Antriebsvorrichtung 10.2 umfasst im Wesentlichen die folgenden Bestandteile:
- einen Zahnriementrieb 10.2.1, umfassend eine Antriebs-Zahnriemenscheibe 10.2.1.1, eine Umlenk- Zahnriemenscheibe 10.2.1.2 und einen Zahnriemen 10.2.1.3.
- einen ersten Support 10.2.2 mit einem integrierten Schneckengetriebe 10.2.3 und einer Eintriebswelle 10.2.3.1 zum Antreiben des Zahnriementriebs 10.2.1.
- einen zweiten Support 10.2.4 mit einer Lagerstelle für die Umlenk- Zahnriemenscheibe 10.2.1.2 sowie mit Anschlussstellen 10.2.5 für die Hüllrohre 8 mehrerer zur absenkbaren Kabinendecke führender Bowdenzüge 6.
- ein mit Hilfe des Zahnriementriebs 10.2.1 linear verschiebbares, am Dachrahmenelement 4.1 geführtes Antriebsteil 10.2.6 mit Zugmittelumlenkrollen 10.2.7 zum Bewegen der Zugmittel 7 der zur Kabinendecke führenden Bowdenzüge 6.

Aufgabe der Antriebsvorrichtung gemäss Fig. 4 und 5 ist dieselbe wie diejenige der Antriebsvorrichtung gemäss Fig. 2 und 3, d. h. es ist auf die Zugmittel 7 der die Kabinendecke tragenden bzw. absenkenden und anhebenden Bowdenzüge 6 eine synchrone Längsbewegung zu übertragen. Die Zugmittel 7 sind mit ihren antriebsseitigen Enden an Fixpunkten 10.2.4.1 des zweiten Supports 10.2.4 fixiert, erstrecken sich von dort aus zu den jeweils zugeordneten Zugmittelumlenkrollen 10.2.7 des linear verschiebbaren Antriebsteils 10.2.6, umschlingen diese und verlaufen in Gegenrichtung zurück zum zweiten Support 10.2.4, wo sie in die jeweils zugeordneten, am zweiten Support fixierten flexiblen Hüllrohre 8 der Bowdenzüge 6 eintreten, welche die Zugmittel zu den im Zusammenhang mit Fig. 1 erwähnten Stützstellen 9 am Dachrahmen 4 führen. Zum Absenken der Kabinendecke wird mit einer Handkurbel 10.2.8 oder mittels eines elektrisch betriebenen Drehmomenterzeugers - z. B. mit einer Bohrmaschine - das Schneckengetriebe 10.2.3 über die Eintriebswelle 10.2.3.1 angetrieben und damit der Zahnriementrieb 10.2.1 in Bewegung versetzt. Aus der Bewegung des Zahnriementriebs 10.2.1 resultiert beispielsweise eine lineare Verschiebung des mit dem unteren Trum des Zahnriementriebs gekoppelten Antriebsteils 10.2.6 nach rechts, so dass die unteren Trume der über die Zugmittelumlenkrollen 10.2.7 geschlungenen Zugmittel 7 sich infolge der auf sie wirkenden Gewichtskraft der Kabinendecke nach rechts bewegen und - geführt durch die Hüllrohre - die Kabinendecke absinken lassen. Zum Anheben der Kabinendecke wird der Zahnriementrieb 10.2.1 in entgegengesetzter Drehrichtung bewegt, so dass die unteren Trume der über die Zugmittelumlenkrollen 10.2.7 geschlungenen Zugmittel 7 nach links bewegt werden.Auch bei dieser Variante der Antriebsvorrichtung resultieren eine Verschiebung der Zugmittel 7 und damit ein Hubweg an der Kabinendecke, die dem doppelten Verschiebeweg des linear verschiebbaren Antriebsteils 10.2.6 entsprechen.

Anstelle des Zahnriementriebs 10.2.1 kann auch ein Kettentrieb verwendet werden.

Fig. 6 zeigt Details der Antriebsvorrichtung 10.1, insbesondere Sicherheitsvorrichtungen gegen unbefugtes Betätigen der Antriebsvorrichtung und gegen unbeabsichtigtes Absinken der Kabinendecke. Fig. 7 stellt einen von unten gesehenen Schnitt A - A durch den Teil der Antriebsvorrichtung mit den Sicherheitsvorrichtungen, wobei die Abdeckung 10.1.9 als nicht vorhanden betrachtet wird.

In Fig. 6 ist das Winkelgetriebe 10.1.3 zum handbetätigten Antreiben der Antriebsspindel 10.1.1 der mit Fig. 2 und 3 beschriebenen Antriebsvorrichtung zum Absenken bzw. Anheben der Kabinendecke zu erkennen. Der Antrieb des Winkelgetriebes erfolgt vorzugsweise mit Hilfe einer Handkurbel 10.1.8, die mittels Kupplungseinrichtung mit der Eintriebswelle 10.1.3.1 des Winkelgetriebes 10.1.3 gekoppelt wird. Als Alternative kann ein von Hand geführter, elektrisch betriebener Drehmomenterzeugers verwendet werden. Die Handkurbel bzw. der Drehmomenterzeuger werden beim Absenken oder Anheben der Kabinendecke durch eine auf einem Stockwerksboden stehende Wartungsperson gehandhabt, wobei die Schachttüre wie auch die Kabinentüre geöffnet sind.

Die im Bereich des Türkämpfers der Kabinentüre angeordnete Antriebsvorrichtung 10.1 ist mit einer Abdeckung 10.1.9 verschalt, die eine erste Öffnung 10.1.9.1 aufweist, durch welche die Handkurbel 10.1.8 mit der Eintriebswelle 10.1.3.1 gekoppelt werden kann. Um unbefugtes Betätigen der Antriebsvorrichtung zu erschweren, ist diese mit einem zwischen der Abdeckung 10.1.9 und der Eintriebswelle 10.1.3.1 angeordneten Drehschieber 10.1.10 ausgerüstet, der an einem U-förmigen Tragprofil 10.1.13 über eine Drehachse 10.1.10.1 schwenkbar befestigt ist. In seiner selbstzentrierten Grundstellung blockiert der Drehschieber mit seinem Blockierflügel 10.1.10.2 das Einführen des Kupplungsstücks der Handkurbel 10.1.8. Damit die Wartungsperson die Handkurbel mit der Eintriebswelle 10.1.3.1 koppeln kann, muss sie ein schraubenzieherartiges Werkzeug 10.1.11 in vertikal eine schlitzförmige zweite Öffnung 10.1.9.2 und in die Bohrung eines senkrecht über der Öffnung angeordneten Gelenkkopfs 10.1.12 einführen. Durch Schwenken des Werkzeugs in der durch die schlitzförmige zweite Öffnung vorgegebene Richtung wirkt der Schaft des Werkzeugs 10.1.11 gegen eine Betätigungskufe 10.1.10.3 am Drehschieber 10.1.10, wodurch der Drehschieber um seine Drehachse 10.1.10.1 geschwenkt wird und sein Blockierflügel 10.1.10.2 den Zugang zur Eintriebswelle 10.1.3.1 freigibt. Diese Stellung des Drehschiebers ist in Fig. 7 strichpunktiert dargestellt. Die in das Kupplungsstück der Eintriebswelle eingeführte Handkurbel verhindert nun, dass der Drehschieber in seine selbstzentrierte Grundstellung zurückschwenken kann.

Die zum Ankoppeln der Handkurbel 10.1.8 erzeugte Bewegung des Drehschiebers 10.1.10 wird genutzt, um über Entriegelungs-Bowdenzüge 10.1.12 die Verriegelungsklinken von mindestens zwei Verriegelungsvorrichtungen zu betätigen, welche ein unbeabsichtigtes Absinken der Kabinendecke verhindern. Eine solche Verriegelungsvorrichtung ist in Fig. 8 dargestellt und im folgenden Abschnitt beschrieben. Mit 10.1.12.3 sind in den Fig. 6 und 7 die Stellen markiert, an welchen die ersten Enden der Zugmittel 10.1.12.1 der Entriegelungs-Bowdenzüge 10.1.12 an den Drehschieber 10.1.10 angekoppelt sind, und mit 10.1.12.4 sind diejenigen Stellen markiert, an denen die ersten Enden der zugeordneten flexiblen Hüllrohre 10.1.12.2 der Entriegelungs-Bowdenzüge 10.1.12 an der Antriebsvorrichtung fixiert sind.
Es versteht sich von selbst, dass die vorstehend beschriebenen Sicherheitsvorrichtungen auch bei einer Antriebsvorrichtung mit Zahnriemen- oder Kettentrieb anwendbar sind.

Fig. 8 zeigt eine der vorstehend erwähnten Verriegelungsvorrichtungen 20, welche ein unbeabsichtigtes Absinken der Kabinendecke 2 verhindern. Dargestellt ist ein Querschnitt durch ein Dachrahmenelement 4.2 des Dachrahmens 4 und einen benachbarten Randbereich der Kabinendecke 2 mit einem Deckenrahmenprofil 2.1, einer Deckenplatte 2.2 und einer Leuchtdecke 2.3. Auf dem Dachrahmenelement 4.2 ist die Verriegelungsvorrichtung 20 fixiert, welche einen Klinkensupport 20.1, eine am Klinkensupport gelenkig gelagerte Verriegelungsklinke 20.2, und einen mit dem Klinkensupport verbundenen Halter 20.3 für eine Klinkenrückstellfeder 20.4 sowie für die Befestigung des Hüllrohrs 10.1.12.2 eines im Zusammenhang mit den Fig. 6 und 7 beschriebenen Entriegelungs-Bowdenzugs 10.1.12. Auf dem Deckenrahmenprofil 2.1 ist ein Klinkenanschlag 20.5 fixiert, in welchen die Verriegelungsklinke 20.2 in ihrer federzentrierten Ruhestellung eingreift, wodurch jedes unbeabsichtigte Absinken der Kabinendecke 2 verhindert wird.

Wie bereits im Zusammenhang mit den in Fig. 6 und 7 dargestellten Sicherheitseinrichtungen an der Antriebsvorrichtung 10.1 erwähnt, wird vor der Betätigung der Antriebsvorrichtung ein Drehschieber 10.1.10 verschoben, wobei die Bewegung des Drehschiebers zu einer Betätigung von mindestens zwei Verriegelungs-Bowdenzügen 10.1.12 genutzt wird. Diese Verriegelungs-Bowdenzügen führen von der Antriebsvorrichtung 10.1 zu mindestens zwei Verriegelungsvorrichtungen 20 der vorstehend beschriebenen Art, wobei die Zugmittel 10.1.12.1 der Verriegelungs-Bowdenzüge 10.1.12 die Verriegelungsklinken 20.2 gegen die Kraft der Klinkenrückstellfedern 20.4 aus dem Bereich der Klinkenanschläge 20.5 zurückzieht, so dass die Antriebsvorrichtung 10.1 die Kabinendecke 2 über die diese tragenden Bowdenzüge absenken kann. Sobald die Kabinendecke 2 nach ihrer Verwendung als Wartungsplattform wieder in ihre Normallage angehoben ist und die Handkurbel 10.1.8 den Drehschieber 10.1.10 in der Antriebsvorrichtung 10.1 freigibt, rasten die Verriegelungsklinken durch die Kraft der Klinkenrückstellfedern 20.4 wieder in die Klinkenanschläge ein und sichern die Kabinendecke 2 wieder vor dem Absinken.

Fig. 9 zeigt schematisch eine erfindungsgemässe, in einem Aufzugsschacht 21 verfahrbare Aufzugskabine 1, die auf einem Stockwerk mit einer Schachttüre 24 positioniert ist. Die Kabinentüre 26 wie auch die Schachttüre 24 sind geöffnet. In der Aufzugskabine 1 ist eine an Zugmitteln 7 von Bowdenzügen 6 abgesenkte, als Wartungsplattform dienende Kabinendecke 2 zu erkennen. Ausserdem ist eine Aufstiegsleiter 22 dargestellt, die einer Wartungsperson den Aufstieg von einem Stockwerksboden 23 aus auf die abgesenkte Kabinendecke 2 erleichtert. Die Aufstiegsleiter 22 ist teleskopartig ausziehbar und während des normalen Aufzugsbetriebs in zusammengeschobenem, etwa horizontalem Zustand auf der Kabinendecke 2 verstaut, wobei sie über eine Gelenkkombination 22.8 mit dem kabinentürseitigen Deckenrahmenprofil 2.4 verbunden ist. Bei abgesenkter Kabinendecke 2 lässt sich die Aufstiegsleiter 22 durch eine auf einem Stockwerksboden stehende Wartungsperson um einen Winkel von etwa 270° aus ihrer Horizontallage auf der Kabinendecke in eine praktisch senkrechte Aufstiegsposition im Bereich der geöffneten Aufzugtüren 24 schwenken, so dass die Wartungsperson bequem auf die als Wartungsplattform abgesenkte Kabinendecke 2 steigen kann. Der Fuss der Aufstiegsleiter 22 ist dabei in einer Position auf dem Kabinenboden abgestützt, die es erlaubt, die Aufzugstüren 24, 26 zu schliessen und die Aufzugskabine 1 mit Inspektionsgeschwindigkeit zu den Inspektionsorten im Aufzugsschacht zu verfahren.

Fig. 10 zeigt den Schwenkvorgang der Aufstiegsleiter 22 im Detail. Dank der zwei Gelenke umfassenden Gelenkkombination 22.8 und der zusammenschiebbaren Ausführungsform der Aufstiegsleiter lässt sich diese bei abgesenkter Kabinendecke 2 unterhalb des Türkämpfers 25 der offenen Kabinentüre 26 hindurchschwenken und in ihre beinahe senkrechte Aufstiegsposition bringen. Anschliessend werden die drei Sektionen bildenden Rechteckrohre 22.1, 22.2, 22.3 der Aufstiegsleiter 22 ausgezogen und gegenseitig verriegelt, so dass die Quersprosse 22.6 des unteren Rechteckrohrs 22.3 die Kabinentürschwelle 27 oder die Schachttürschwelle 28 erreicht und sich auf einer der Schwellen abstützen kann.

Mit Bezugszeichen 30 ist in Fig. 9 auch ein so genanntes Spiralkabel dargestellt, das die Zufuhr elektrischer Energie von der Aufzugskabine 1 zur absenkbaren Kabinendecke 2 sicherstellt, um beispielsweise die Beleuchtungskörper der Leuchtdecke 2.3 zu speisen. Diese Art der Stromzufuhr ist eine kostengünstige, platzsparende und einfach installierbare Alternative zu einem Stromkabel, das durch den Scherenmechanismus gemäss Fig. 1 geführt ist oder zu trennbaren Steckverbindungen.
Fig. 9 lässt ausserdem die Position der vorstehend beschriebenen Antriebsvorrichtung 10 im Bereich des Türkämpfers 25 der Kabinentüre 26 erkennen, wobei nur ein schematischer Querschnitt der Antriebsvorrichtung angedeutet ist.

Fig. 11 zeigt eine Ansicht A auf die in Fig. 10 dargestellte ausziehbare Aufstiegsleiter 22, d. h. eine Ansicht von der Schachttürseite aus auf die in Aufstiegsposition stehende, ausgezogene Aufstiegsleiter. Zu erkennen ist, dass die Aufstiegsleiter 22 einen einzigen zentralen Leiterholm aufweist, der drei durch drei Rechteckrohre 22.1, 22.2, 22.3 gebildete Sektionen umfasst, wobei das untere Rechteckrohr 22.3 der unteren Sektion im mittleren Rechteckrohr 22.2 der mittleren Sektion und das mittlere Rechteckrohr 22.2 der mittleren Sektion im oberen Rechteckrohr 22.1 der oberen Sektion steckt und verschiebbar geführt ist. Am jeweils unteren Ende jedes Rechteckrohrs ist je eine Quersprosse 22.4, 22.5, 22.6 starr befestigt, die als Trittsprosse der Aufstiegsleiter dient. Die Aufstiegsleiter 22 ist ausziehbar ausgeführt, um zu ermöglichen, dass sie bei abgesenkter Kabinendecke 2 unterhalb des Türkämpfers 25 (Fig. 10) der Kabinentüre hindurchgeschwenkt werden kann. Sie kann selbstverständlich auch eine andere Anzahl von Sektionen aufweisen.

Fig. 12 zeigt einen Schnitt XII - XII durch die Aufstiegsleiter 22 gemäss Fig. 11. Dargestellt sind ein äusseres oberes Rechteckrohr 22.1 der oberen Sektion mit einer an diesem befestigten Quersprosse 22.4, ein im genannten Rechteckrohr geführtes, zur mittleren Sektion gehörendes mittleres Rechteckrohr 22.2, sowie eine Leiterholm-Verriegelungsvorrichtung 22.7, welche die beiden Rechteckrohre 22.1, 22.2 in einem definierten ausgezogenen Zustand gegenseitig arretiert. Die Leiterholm-Verriegelungsvorrichtung 22.7 umfasst ein in der zugeordneten Leitersprosse 22.4 verschiebbar montiertes Verriegelungsstück 22.7.1, in welchem ein Verriegelungsbolzen 22.7.2 fixiert ist, welcher durch die Kraft einer Einrückfeder 22.7.3 im ausgezogenen Zustand der beiden beteiligten Rechteckrohre in jeweils korrespondierende Bohrungen der beiden Rechteckrohre einrastet und diese gegenseitig arretiert. Zum Zusammenschieben der beiden dieser Verriegelungsvorrichtung zugehörigen Rechteckrohre 22.1, 22.2 kann mittels eines Entriegelungsknopfs 22.7.4 das Verriegelungsstück 22.7.1 mit dem Verriegelungsbolzen 22.7.2 gegen die Kraft der Einrückfeder 22.7.3 so weit zurückgezogen werden, dass der Verriegelungsbolzen aus der Bohrung des inneren Rechteckrohrs austritt, wodurch die beiden Rechteckrohre wieder gegenseitig verschiebbar sind. Die gleiche Leiterholm-Verriegelungsvorrichtung existiert auch an der Verbindungsstelle zwischen dem mittleren Rechteckrohr 22.2 und dem unteren Rechteckrohr 22.3 der Aufstiegsleiter 22.

## Patentansprüche

1. Verfahren zur Durchführung von Wartungs- und Inspektionsarbeiten an einer Aufzugsanlage, die einen Aufzugsschacht (21) mit Schachttüren (24) und eine im Aufzugsschacht verfahrbare Aufzugskabine (1) mit einer Kabinentüre (26) umfasst, wobei eine absenkbare Kabinendecke (2) als Wartungsplattform dient und das Verfahren mindestens die folgenden Schritte umfasst:
- die Aufzugskabine (1) wird auf einem gewählten Stockwerk positioniert, und die Kabinentüre (26) sowie die Schachttüre (24) des gewählten Stockwerks werden geöffnet,
- die Kabinendecke (2) wird durch eine Wartungsperson mittels einer Hebevorrichtung auf ein unterhalb eines Türkämpfers (25) der Aufzugskabine (1) liegendes Arbeitsniveau abgesenkt,
- die Wartungsperson steigt mit Hilfe einer Aufstiegseinrichtung (22) von einem Boden (23) des gewählten Stockwerks aus durch die offene Schachttüre (24) und die offene Kabinentüre (26) auf die auf Arbeitsniveau abgesenkte Kabinendecke (2), und
- die Aufzugskabine (1) wird durch die auf der abgesenkten Kabinendecke mitfahrende Wartungsperson zu Wartungspositionen im Aufzugsschacht verfahren,
**dadurch gekennzeichnet, dass** die Hebevorrichtung, mit welcher die absenkbare Kabinendecke (2) abgesenkt bzw. angehoben wird, mehrere Bowdenzüge umfasst, wobei
die zum Anheben bzw. zum Halten der Kabinendecke (2) erforderliche Kraft durch Zugmittel (7) der Bowdenzüge (6) von einer Antriebsvorrichtung (10.1, 10.2) der Hebevorrichtung über Stützstellen (9) an der Aufzugskabine (1) auf die Kabinendecke (2) übertragen wird.

2. Verfahren nach Anspruch 1, **dadurch gekennzeichnet, dass** die Aufzugskabine (1) aufgrund eines Stockwerksrufs automatisch durch eine Aufzugssteuerung auf dem gewählten Stockwerk positioniert wird, wonach die Kabinentüre (26) sowie die Schachttüre (24) automatisch geöffnet werden.

3. Verfahren nach einem der Ansprüche 1 oder 2, **dadurch gekennzeichnet, dass** die Hebevorrichtung, mit welcher die absenkbare Kabinendecke (2) abgesenkt bzw. angehoben wird, mit Hilfe einer manuell oder elektromotorisch betätigbaren Antriebsvorrichtung (10.1, 10.2) angetrieben wird.

4. Verfahren nach Anspruch 3, **dadurch gekennzeichnet, dass** die Antriebsvorrichtung (10.1, 10.2) durch die Wartungsperson mit Hilfe einer Handkurbel (10.1.8, 10.2.8) oder eines elektrisch betriebenen mobilen Drehmomenterzeugers betätigt wird.

5. Verfahren nach Anspruch 4, **dadurch gekennzeichnet, dass** die Antriebsvorrichtung (10.1, 10.2) im Bereich eines Türkämpfers (25) der Kabinentüre (26) angeordnet ist und durch die im Bereich der Türöffnungen der Kabinentüre (26) und der Schachttüre (24) auf dem Stockwerksboden (23) des gewählten Stockwerks stehende Wartungsperson manuell betätigt wird.

6. Verfahren nach einem der Ansprüche 1 bis 5, **dadurch gekennzeichnet, dass** die Gewichtskraft der absenkbaren Kabinendecke (2) mittels einer in Form einer federgetriebenen Seiltrommel (18.2) vorhandenen Entlastungsvorrichtung (18) mindestens teilweise kompensiert wird.

7. Verfahren nach einem der Ansprüche 1 bis 6, **dadurch gekennzeichnet, dass** als Aufstiegseinrichtung eine auf der absenkbaren Kabinendecke installierte Aufstiegsleiter (22) verwendet wird.

8. Verfahren nach Anspruch 7, **dadurch gekennzeichnet, dass** die Aufstiegsleiter (22) an ihrem einen Ende auf einer im Bereich der kabinentürseitigen Vorderkante der Kabinendecke (2) angeordneten horizontalen Achse eines Gelenks (22.8) schwenkbar gelagert ist und vor dem Aufstieg der Wartungsperson auf die abgesenkte Kabinendecke (2) durch die Wartungsperson aus ihrer Horizontallage auf der Kabinendecke (2) um einen Winkel von etwa 270° in eine beinahe vertikale Aufstiegslage im Bereich der Kabinentüre (26) geschwenkt wird.

9. Verfahren nach einem der Ansprüche 6 bis 8, **dadurch gekennzeichnet, dass** die Aufstiegsleiter (22) mehrere teleskopisch ausziehbare Segmente (22.1, 22.2, 22.3) umfasst, wobei die Aufstiegsleiter (22) in zusammengeschobenem Zustand um die genannte horizontale Achse unter einem Türkämpfer (25) der Kabinentüre (26) hindurch in ihre vertikale Aufstiegslage geschwenkt und anschliessend auf volle Länge ausgezogen wird.

10. Verfahren nach einem der Ansprüche 6 bis 9, **dadurch gekennzeichnet, dass** der Fuss der heruntergeschwenkten Aufstiegsleiter (22) im Bereich einer Kabinentürschwelle (27) auf einem Boden der Aufzugskabine (1) abgestützt wird, wobei die Aufstiegsleiter (22) so positioniert wird, dass die Kabinentüre und die Schachttüre geschlossen werden können, bevor die Aufzugskabine zu den Wartungspositionen verfahren wird.

11. Aufzugsanlage, die einen Aufzugschacht (21) mit Schachttüren (24) und eine im Aufzugsschacht verfahrbare Aufzugskabine (1) mit einer Kabinentüre (26) umfasst, wobei eine Kabinendecke (2) der Aufzugskabine (1) mittels einer Hebevorrichtung absenkbar ist, um als Wartungsplattform zu dienen,
**dadurch gekennzeichnet, dass**
die Hebevorrichtung, mit welcher die absenkbare Kabinendecke (2) abgesenkt bzw. angehoben wird, mehrere Bowdenzüge (6) mit Zugmitteln (7) umfasst, welche die zum Anheben bzw. zum Halten der Kabinendecke (2) erforderliche Kraft von einer Antriebsvorrichtung (10.1, 10.2) über Stützstellen (9) an der Aufzugskabine (1) auf die Kabinendecke (2) übertragen.

12. Aufzugsanlage nach Anspruch 11, **dadurch gekennzeichnet, dass** die Antriebsvorrichtung (10.1, 10.2) durch eine Wartungsperson mit Hilfe einer Handkurbel (10.1.8, 10.2.8) oder eines elektrisch betriebenen mobilen Drehmomenterzeugers betätigbar ist.

13. Aufzugsanlage nach Anspruch 11 oder 12, **dadurch gekennzeichnet, dass** die Antriebsvorrichtung (10.1, 10.2) eine verschiebbare Zugmittelumlenkrolle (10.1.7) umfasst, um welche die Zugmittel (7) der Bowdenzüge (6) geführt sind, wobei eine Verschiebung der Zugmittelumlenkrolle (10.1.7) eine Längsbewegung des Zugmittels (7) und damit das Heben bzw. Senken der Kabinendecke (2) bewirkt.

14. Aufzugsanlage nach Anspruch 13, **dadurch gekennzeichnet, dass** die Antriebsvorrichtung (10.1, 10.2) eine Antriebsspindel (10.1.1) oder einen Zahnriementrieb (10.2.1) umfasst, die bzw. der durch die Handkurbel oder den mobilen Drehmomenterzeuger antreibbar ist, um die Verschiebung der Zugmittelumlenkrolle (10.1.7) zu bewirken.

## Claims

1. Method of carrying out maintenance and inspection operations at a lift installation, which comprises a lift shaft (21) with shaft doors (24) and a lift cage (1), which is movable in the lift shaft, with a cage door (26), wherein a lowerable cage roof (2) serves as maintenance platform and the method comprises at least the following steps:
- the lift cage (1) is positioned at a selected storey and the cage door (26) and the shaft door (24) of the selected storey are opened,
- the cage roof (2) is lowered by a maintenance person by means of a lifting device to a work level lying below a door transom (25) of the lift cage (1),
- the maintenance person climbs, with the help of climbing equipment (22), from a floor (23) of the selected storey through the open shaft door (24) and the open cage door (26) onto the cage roof (2) lowered to work level, and
- the lift cage (1) is moved to maintenance positions in the lift shaft by the maintenance person on and travelling with the lowered cage roof,
**characterised in that** the the lifting device by which the lowerable cage roof (2) is lowered and raised comprises a plurality of Bowden pulls (6), wherein the force required for raising and holding the cage roof (2) is transmitted to the cage roof (2) by pull means (7) of the Bowden pulls (6) from a drive device (10.1, 10.2) of the lifting device by way of support points (9) at the lift cage (1).

2. Method according to claim 1, **characterised in that** the lift cage (1) is automatically positioned by a lift control at the selected storey by way of a storey call, whereafter the cage door (26) and the shaft door (24) are automatically opened.

3. Method according to one of claims 1 and 2, **characterised in that** the lifting device by which the lowerable cage roof (2) is lowered and raised is driven with the help of a drive device (10.1, 10.2) actuable manually or by electric motor.

4. Method according to claim 3, **characterised in that** a drive device (10.1, 10.2) is actuated by the maintenance person with the help of a hand crank (10.1.8, 10.2.8) or an electrically operated mobile torque motor.

5. Method according to claim 4, **characterised in that** the drive device (10.1, 10.2) is arranged in the region of a door transom (25) of the cage door (26) and is manually actuated by the maintenance person standing on the storey floor (23) of the selected storey in the region of the door openings of the cage door (26) and the shaft door (24).

6. Method according to one of claims 1 to 5, **characterised in that** at least partial compensation is provided for the weight force of the lowerable cage roof (2) by means of a relief device (18) present in the form of a spring-driven cable drum (18.2).

7. Method according to one of claims 1 to 6, **characterised in that** a climbing ladder (22) installed on the lowerable cage roof is used as climbing equipment.

8. Method according to claim 7, **characterised in that** the climbing ladder (22) is pivotably mounted at one end thereof on a horizontal axis, which is arranged in a region of the front edge of the cage roof (2) at the cage door side, of a joint (22.8) and prior to climbing of the maintenance person onto the lowered cage roof (2) is pivoted by the maintenance person from its horizontal position on the cage roof (2) through an angle of approximately 270° into an almost vertical climbing position in the region of the cage door (26).

9. Method according to one of claims 6 to 8, **characterised in that** the climbing ladder (22) comprises a plurality of telescopically extensible segments (22.1, 22.2, 22.3), wherein the climbing ladder (22) in pushed-together state is pivoted about the said horizontal axis below a door transom (25) of the cage door (26) through into its vertical climbing position and is subsequently pulled out to full length.

10. Method according to one of claims 6 to 9, **characterised in that** the foot of the pivoted-down climbing ladder (22) is supported in the region of a cage door threshold (27) on a floor of the lift cage (1), wherein the climbing ladder (22) is so positioned that the cage door and the shaft door can be closed before the lift cage is moved to the maintenance positions.

11. Lift installation comprising a lift shaft (21) with shaft doors (24) and a lift cage (1), which is movable in the lift shaft, with a cage door (26), wherein a cage roof (2) of the lift cage (1) is lowerable by means of a lifting device in order to serve as a maintenance platform, **characterised in that** the lifting device by which the lowerable cage roof (2) is lowered and raised comprises a plurality of Bowden pulls (6) with pull means (7), which transmit to the cage roof (2) the force, which is required for raising and holding the cage roof (2), from a drive device (10.2, 10.2) by way of support points (9) at the lift cage (1).

12. Lift installation according to claim 11, **characterised in that** the drive device (10.1, 10.2) is actuable by a maintenance person with the help of a hand crank (10.1.8, 10.2.8) or an electrically operated mobile torque generator.

13. Lift installation according to claim 11 or 12, **characterised in that** the drive device (10.1, 10.2) comprises a displaceable pull means deflecting roller (10.1.7) around which the pull means (7) of the Bowden pulls (6) are guided, wherein a displacement of the pull means deflecting roller (10.1.7) produces a longitudinal movement of the pull means (7) and thus raising or lowering of the cage roof (2).

14. Lift installation according to claim 13, **characterised in that** the drive device (10.1, 10.2) comprises a drive spindle (10.1.1) or a cogged belt drive (10.2.1) which is drivable by the hand crank or the mobile torque generator in order to produce the displacement of the pull means deflecting roller (10.1.7).

## Revendications

1. Procédé pour conduire des travaux de maintenance et d'inspection dans une installation d'ascenseur qui comprend une gaine d'ascenseur (21) pourvue de portes palières (24), et une cabine d'ascenseur (1) mobile dans la gaine d'ascenseur et pourvue d'une porte de cabine (26), étant précisé qu'un plafond de cabine apte à être abaissé (2) sert de plate-forme de maintenance et que le procédé comprend au moins les étapes suivantes :
- on positionne la cabine d'ascenseur (1) à un étage choisi et on ouvre la porte de cabine (26) et la porte palière (24) de l'étage choisi,
- l'agent de maintenance abaisse le plafond de cabine (2), à l'aide d'un dispositif de levage, jusqu'à un niveau de travail situé au-dessous d'une traverse de dormant de porte (25) de la cabine (1),
- à partir d'un plancher (23) de l'étage choisi, l'agent de maintenance monte à l'aide d'un dispositif de montée (22) sur le plafond de cabine (2) abaissé au niveau de travail, par la porte palière (24) et la porte de cabine (26) ouvertes, et
- l'agent de maintenance qui se déplace avec le plafond de cabine abaissé amène la cabine d'ascenseur (1) jusqu'à des positions de maintenance dans la gaine d'ascenseur,
**caractérisé en ce que** le dispositif de levage avec lequel le plafond de cabine apte à être abaissé (2) est abaissé et relevé comprend plusieurs commandes Bowden, étant précisé que la force nécessaire pour soulever et retenir le plafond de cabine (2) est transmise au plafond de cabine (2) par un dispositif d'entraînement (10.1, 10.2) du dispositif de levage, à l'aide de moyens de traction (7) des commandes Bowden (6) et par l'intermédiaire de points d'appui (9) situés sur la cabine d'ascenseur (1).

2. Procédé selon la revendication 1, **caractérisé en ce que** la cabine d'ascenseur (1), à la suite d'un appel de cabine, est positionnée automatiquement par une commande d'ascenseur à l'étage choisi, après quoi la porte de cabine (26) et la porte palière (24) s'ouvrent automatiquement.

3. Procédé selon l'une des revendications 1 ou 2, **caractérisé en ce que** le dispositif de levage avec lequel le plafond de cabine apte à être abaissé (2) est abaissé et relevé est entraîné à l'aide d'un dispositif d'entraînement (10.1, 10.2) apte à être actionné manuellement ou par un moteur électrique.

4. Procédé selon la revendication 3, **caractérisé en ce que** le dispositif d'entraînement (10.1, 10.2) est actionné par l'agent de maintenance à l'aide d'une manivelle (10.1.8, 10.2.8) ou d'un générateur de couple mobile à commande électrique.

5. Procédé selon la revendication 4, **caractérisé en ce que** le dispositif d'entraînement (10.1, 10.2) est disposé dans la zone d'une traverse de dormant (25) de la porte de cabine (26) et est actionné manuellement par l'agent de maintenance qui se trouve sur le plancher (23) de l'étage choisi, dans la zone des ouvertures de la porte de cabine (26) et de la porte palière (24).

6. Procédé selon l'une des revendications 1 à 5, **caractérisé en ce que** le poids du plafond de cabine apte à être abaissé (2) est compensé au moins en partie à l'aide d'un dispositif de décharge (18) prévu sous la forme d'un tambour à câble à ressort (18.2).

7. Procédé selon l'une des revendications 1 à 6, **caractérisé en ce qu'**on utilise comme dispositif de montée une échelle (22) installée sur le plafond de cabine apte à être abaissé.

8. Procédé selon la revendication 7, **caractérisé en ce que** l'échelle (22) est montée pivotante, à une extrémité, sur un axe horizontal d'une articulation (22.8) disposé dans la zone du bord avant, situé côté porte de cabine, du plafond de cabine (2), et avant de monter sur le plafond de cabine (2) abaissé, l'agent de maintenance fait pivoter l'échelle (22) d'un angle d'environ 270° pour la faire passer de sa position horizontale sur le plafond de cabine (2) à une position de montée presque verticale dans la zone de la porte de cabine (26).

9. Procédé selon l'une des revendications 6 à 8, **caractérisé en ce que** l'échelle (22) comprend plusieurs segments télescopiques (22.1, 22.2, 22.3), étant précisé que l'échelle (22), en position rétractée, pivote sur ledit axe horizontal en passant sous une traverse de dormant (25) de la porte de cabine (26), jusqu'à sa position de montée verticale, et est ensuite déployée sur toute sa longueur.

10. Procédé selon l'une des revendications 6 à 9, **caractérisé en ce que** le pied de l'échelle (22) abaissée par pivotement est en appui sur un plancher de la cabine d'ascenseur (1) dans la zone d'un seuil de porte de cabine (27), l'échelle (22) étant positionnée de telle sorte que la porte de cabine et la porte palière peuvent se fermer avant que la cabine ne soit amenée dans les positions de maintenance.

11. Installation d'ascenseur qui comprend une gaine d'ascenseur (21) pourvue de portes palières (24), et une cabine d'ascenseur (1) mobile dans la gaine d'ascenseur et pourvue d'une porte de cabine (26), étant précisé qu'un plafond (2) de la cabine (1) est apte à être abaissé à l'aide d'un dispositif de levage pour servir de plate-forme de maintenance,
**caractérisée en ce que** le dispositif de levage avec lequel le plafond de cabine apte à être abaissé (2) est abaissé et relevé comprend plusieurs commandes Bowden (6) avec des moyens de traction (7) qui transmettent la force nécessaire pour soulever et retenir le plafond de cabine (2) à celui-ci (2), à partir d'un dispositif d'entraînement (10.1, 10.2), par l'intermédiaire de points d'appui (9) situés sur la cabine (1).

12. Installation d'ascenseur selon la revendication 11, **caractérisée en ce que** le dispositif d'entraînement (10.1, 10.2) est apte à être actionné par un agent de maintenance à l'aide d'une manivelle (10.1.8, 10.2.8) ou d'un générateur de couple mobile à commande électrique.

13. Installation d'ascenseur selon la revendication 11 ou 12, **caractérisée en ce que** le dispositif d'entraînement (10.1, 10.2) comprend une poulie de renvoi mobile de moyens de traction (10.1.7) sur laquelle passent les moyens de traction (7) des commandes Bowden (6), un déplacement de la poulie de renvoi de moyens de traction (10.1.7) provoquant un déplacement longitudinal du moyen de traction (7) et, ainsi, le soulèvement ou l'abaissement du plafond de cabine (2).

14. Installation d'ascenseur selon la revendication 13, **caractérisée en ce que** le dispositif d'entraînement (10.1, 10.2) comprend une broche d'entraînement (10.1.1) ou une commande à courroie dentée (10.2.1) qui est apte à être entraîné par la manivelle ou le générateur de couple mobile afin de provoquer le déplacement de la poulie de renvoi de moyens de traction (10.1.7).
